# NEUE EUROPÄISCHE PATENTSCHRIFT

(11) **EP 3 248 853 B2**
(45) Veröffentlichungstag und Bekanntmachung des Hinweises auf die Entscheidung über den Einspruch: **13.08.2025**
(45) Hinweis auf die Patenterteilung: 24.03.2021
(21) Anmeldenummer: 17172784.5
(22) Anmeldetag: 24.05.2017
(51) Int. Cl.: B61D 1/06

(54) **PERSONENTRANSPORTFAHRZEUG**
PASSENGER TRANSPORT VEHICLE
VÉHICULE DE TRANSPORT DE PERSONNES

(30) Priorität: 26.05.2016 DE 102016109758
(43) Veröffentlichungstag der Anmeldung: 29.11.2017
(62) Teilanmeldung aus: 21162618.9
(73) Patentinhaber: Bombardier Transportation GmbH, 10785 Berlin (DE)
(72) Erfinder: Geipel, Michael, 02625 Bautzen (DE); Quegwer, Dietmar, 02827 Görlitz (DE); Milius, Wolfgang, 02923 Horka (DE); Hortmann, Harald, 10119 Berlin (DE); Dachsel, Stefan, 16761 Hennigsdorf (DE)
(74) Vertreter: Zimmermann & Partner Patentanwälte mbB

(56) Entgegenhaltungen:
- WO-A1-2016/139167
- DE-A1- 102013 111 420
- DE-A1- 4 314 405
- DE-A1- 4 442 368
- DE-U1- 29 507 057
- DE-U1- 29 512 446
- DE-U1- 9 421 209

## Beschreibung

### Technisches Gebiet

Die vorliegende Erfindung betrifft ein Personentransportfahrzeug, insbesondere ein Schienenfahrzeug oder ein Bus. Solche Personentransportfahrzeuge sind aus dem Nah- und Fernverkehr bekannt und fahren unterschiedliche Bahnhöfe und Haltestellen an. Typischerweise sind solche Haltestellen oder Bahnhöfe mit Bahnsteigen ausgestattet, von denen Passagiere aus erhöhter Position durch Türvorrichtungen direkt in das Personentransportfahrzeug ein- und aussteigen können.

### Vorbekannter Stand der Technik

Allgemein bekannt sind auch solche Personentransportfahrzeuge, welche zweigeschossig ausgebildet sind und somit Passagiere auf zwei Etagen transportieren können. Dazu sind gewöhnlich innerhalb der Personentransportfahrzeuge Trittvorrichtungen vorgesehen, über welche Passagiere von einem Eingang in die untere Etage oder in die obere Etage gelangen können.

Für gewöhnlich befinden sich die Einstiegsbereiche eines Personentransportfahrzeugs über den Achsen des Fahrzeugs, sodass ein Höhenniveau der Einstiegsbereiche bezüglich der unteren Etage erhöht ist.

Das Dokument DE 295 07 057 U1 zeigt ein doppelstöckiges Schienenfahrzeug mit Niederflur-Einstiegen. Ein Einstiegsbereich ist über beidseitig angeordnete Einstiegstüren erreichbar, wobei der Unterstock über Fußbodenübergänge zugänglich ist. Der Oberstock kann vom dem Einstiegsbereich über Treppen begangen werden. Im Oberstock befinden sich über dem Einstiegsbereich in Längsrichtung angeordnete Sitze. Hinter diesen Sitzen sind Boden- und Deckenluftkanäle des Oberstocks sowie sämtliche Luftkanäle des unter Stocks angeordnet.

### Nachteile des Standes der Technik

Die bisher bekannten Lösungen bedingen zum Teil eine erschwerte Zugänglichkeit der unteren oder oberen Etage vom Einstiegsbereich her. Weiterhin wird nicht das volle Platzangebot des Personentransportfahrzeugs zum sitzenden Transport von Passagieren genutzt.

### Problemstellung

Eine Aufgabe der vorliegenden Erfindung ist es daher, ein verbessertes Personentransportfahrzeug zum Transport von Passagieren bereitzustellen, wobei insbesondere eine einfache Zugänglichkeit bei gleichzeitiger hoher Personentransportkapazität gewährleistet werden soll.

### Erfindungsgemäße Lösung

Die obige Aufgabe wird durch ein Personentransportfahrzeug nach Anspruch 1 und durch ein Schienenfahrzeug nach Anspruch 15 gelöst. Weitere Ausgestaltungen der Erfindung ergeben sich aus den abhängigen Unteransprüchen.

Gemäß einer Ausführungsform weist das Personentransportfahrzeug einen Wagenkasten auf, welcher auf mindestens zwei Achsen gelagert ist. Insbesondere können dabei gemäß einer Ausgestaltung der Ausführungsform die Achsen in Drehgestellen angeordnet sein, sodass das Personentransportfahrzeug als Schienenfahrzeug ausgebildet ist. Dabei ist es irrelevant, ob die Drehgestelle in Gestalt von sogenannten Jacobs-Drehgestellen dazu dienen, zusätzlich einen weiteren Wagenkasten oder ausschließlich den einen Wagenkasten des einen Schienenfahrzeugs zu tragen.

Weiterhin ist der Wagenkasten wie folgt gegliedert: in Vertikalrichtung befinden sich einstöckige Wagenabschnitte im Wesentlichen senkrecht über einem Bereich der Achsen bzw. über einem Bereich der Drehgestelle, wobei in Längsrichtung zwischen den einstöckigen Wagenabschnitten ein doppelstöckiger Wagenabschnitt mit einer Unteretage und einer Oberetage vorgesehen ist. Gemäß einer Ausgestaltung ist der Wagenkasten somit nicht vollständig doppelstöckiger ausgebildet. Da die Achsen des Personentransportfahrzeugs beispielsweise in Längsrichtung an Endbereichen des Wagenkastens vorgesehen sein können, sind diese Endbereiche vorzugsweise einstöckig ausgebildet.

Die so vorgesehene Unteretage weist zwei Einstiegsbereiche zum seitlichen Einstieg von Passagieren auf, die in Längsrichtung des Personentransportfahrzeug voneinander beanstandet sind, wobei ein erster Passagierbereichs in Längsrichtung zwischen den Einstiegsbereichen vorgesehen ist. Auf diese Weise wird gewährleistet, dass der Zugang zu dem ersten Passagierbereich gleichzeitig über zwei Einstiegsbereiche, insbesondere von derselben Wagenseite her, ermöglicht wird, wodurch eine Beschleunigung des Ein- und Ausstiegvorgangs erreicht wird. Die Einstiegsbereiche weisen dazu jeweils mindestens eine Türvorrichtung auf.

Der Begriff "Passagierbereich" ist so zu verstehen, dass dieser dazu geeignet ist, Passagiere über einen längeren Zeitraum in bequemer Art und Weise aufzunehmen. Insbesondere weist ein Passagierbereich dazu Sitzvorrichtungen auf, sodass die Reisezeit von einem Passagier nicht in entstehende Haltung überdauert werden muss. Im Gegensatz dazu bedeutet der Begriff "Einstiegsbereich", dass in diesem eine Türvorrichtung zwingend vorgesehen ist, wobei der vornehmliche Zweck eines Einstiegsbereichs ist, den Zugang von Passagieren von außerhalb des Fahrzeugs zu einem Passagierbereich des Fahrzeugs zu ermöglichen.

Die Oberetage umfasst einen zweiten Passagierbereich, einen dritten Passagierbereich und einen vierten Passagierbereich. Gemäß einer Ausgestaltung ist die gesamte Oberetage im Wesentlichen in Vertikalrichtung direkt über den Einstiegsbereichen und dem ersten Passagierbereichs angeordnet. Dabei sind der zweite und dritte Passagierbereich der Oberetage im Wesentlichen direkt über den Einstiegsbereichen vorgesehen. Der vierte Passagierbereich liegt in Längsrichtung zwischen dem zweiten und dritten Passagierbereich, wobei somit der vierte Passagierbereich im Wesentlichen über dem ersten Passagierbereich der Unteretage angeordnet ist.

Diese Anordnung hat zur Folge, dass nicht nur der erste Passagierbereich der Unteretage und der vierte Passagierbereich der Oberetage zum Transport von sitzenden Passagieren verwendet werden können, sondern auch der dritte und vierte Passagierbereich über den Einstiegsbereichen diesem Zweck zugeführt werden kann.

Weiterhin befinden sich die Einstiegsbereiche und die Türvorrichtungen im Wesentlichen auf einem ähnlichen Höhenniveau wie der erste Passagierbereich der Unteretage - ein geringer Höhenunterschied ist jedoch möglich und auch unter Umständen sinnvoll -, sodass der Zugang zu dem ersten Passagierbereich über den Einstiegsbereich erleichtert wird. Klärend sei angemerkt, wenn Einstiegsbereiche gemäß Stand der Technik in einem Bereich über den Achsen angeordnet wären, so müsste ein relativ großer Höhenunterschied überwunden werden, um vom Einstiegsbereich in einen Passagierbereich zu gelangen.

Gemäß einer Ausführungsform der Erfindung, umfasst der Wagenkasten eine Treppeneinrichtung, welche derart ausgestaltet ist, dass damit ein Zugang jeweils von einem Einstiegsbereich in die Oberetage und in die einstöckigen Wagenabschnitte gewährleistet wird.

Gemäß einer weiteren Ausgestaltung kann/können der erste und/oder der vierte Passagierbereich als so genannte Quersitzbereiche konstruiert sein, wohingegen der zweite und dritte Passagierbereich über den Einstiegsbereichen in der Oberetage als Längssitzbereiche ausgebildet sind. Die Differenzierung als Quersitzbereich oder Längssitzbereich erfolgt auf Basis der Anordnung eines überwiegenden Anteils der vorhandenen Sitzvorrichtungen für Passagiere: in einem Quersitzbereich ist die Sitzrichtung der Passagiere zum überwiegenden Teil in oder gegen Fahrtrichtung bzw. in Längsrichtung ausgerichtet, insbesondere sind dabei die Sitzvorrichtungen als Doppelsitze mit jeweils zwei Sitzen nebeneinander gestaltet. Der Längssitzbereich hingegen umfasst zum überwiegenden Teil Sitzvorrichtungen, deren Sitzrichtung im Wesentlichen quer zur Fahrtrichtung bzw. in Querrichtung des Personentransportfahrzeugs ausgerichtet ist.

Insbesondere der erste Passagierbereich kann dabei neben den Sitzvorrichtungen Bereiche ohne Sitzvorrichtungen - oder mit Klappsitzen - aufweisen, welche speziell für Rollstühle, zur Ablage von Gepäck oder für Fahrräder reserviert sind.

Gemäß einer weiteren Ausgestaltung sind die als Längssitze ausgebildeten Sitzvorrichtungen des zweiten und dritten Passagierbereichs in Längsrichtung seitlich am Wagenkasten angeordnet. Dadurch kann der Zugang zu dem vierten Passagierbereich, insbesondere ausgebildet als Quersitzbereich, mittig zwischen durch Sitzvorrichtungen des zweiten und dritten Passagierbereichs erfolgen.

Im Sinne der voranstehenden Ausgestaltungen der Erfindung umfassen der zweite und/oder dritte Passagierbereich jeweils Sitzvorrichtungen für mindestens fünf, insbesondere für acht Personen.

Eine grundsätzliche Idee geht von einem Personentransportfahrzeug aus, wobei der Wagenkasten und gegebenenfalls in Zusammenspiel mit einer Position der Achsen - so ausgeführt es, dass ein Bodenabstand in Vertikalrichtung zwischen einer lateralen Einstiegskante der Türvorrichtung und einer Schienenoberkante zwischen 720 und 780 mm, besonders bevorzugt 760 mm beträgt. Auf diese Weise wird erstmalig erreicht, dass der Zugang in den Einstiegsbereich des Personentransportfahrzeugs an einem Großteil von Bahnsteigen im Wesentlichen bei gleichem oder ähnlichen Höhenniveau stattfinden kann. Es hat sich herausgestellt, dass es - entgegen der Expertenannahme - bei vorteilhafter Gestaltung des Wagenkastens sinnvoller sein kann, das Höhenniveau des Einstiegsbereichs eines Personentransportfahrzeugs an das Höhenniveau eines Bahnsteiges anzupassen, anstatt zur Überbrückung des Höhenunterschieds Stufen oder Rampenvorrichtungen daran vorzusehen.

Gemäß der Erfindung umfasst der erste Passagierbereich einen ersten Passagierboden, wobei der erste Passagierboden in Vertikalrichtung niedriger als ein Einstiegsboden des Einstiegsbereichs liegt. Um vom Einstiegsbereich in den ersten Passagierbereich zu gelangen - oder umgekehrt - muss ein Höhenunterschied überwunden werden, obgleich beide Bereiche in der Unteretage angeordnet sind. Diese unterschiedliche Anordnung der Böden bewirkt, dass das Platzangebot im Querschnitt des Wagenkastens besonders effizient genutzt werden kann, insbesondere steht somit ein größerer vertikaler Bauraum für den ersten Passagierbereich in der Unteretage und für den vierten Passagierbereichs in der Oberetage zur Verfügung. Gleichzeitig wird dabei gleichzeitig die Anordnung des Einstiegsbereichs umfassend eine auf dem vorteilhaften oben genannten Höhenniveau liegenden Einstiegskante ermöglicht.

Gemäß der Erfindung beträgt ein so genannter erster Vertikalabstand zwischen dem Einstiegsboden und dem ersten Passagierboden in Vertikalrichtung zwischen 100 und 250 mm, vorzugsweise zwischen 100 und 170 mm, insbesondere 123 oder 147 mm.

Gemäß einer weiteren, zusätzlichen oder alternativen Ausführungsform ist der erste Passagierboden in Vertikalrichtung niedriger als die Einstiegskante der Türvorrichtung angeordnet. Es muss somit ein Höhenunterschied überwunden werden um von der Einstiegskante auf das Niveau des ersten Passagierbodens zu gelangen. Entsprechend kann der Einstiegsbereich eine Schräge aufweisen, die vom Höhenniveau der Einstiegskante auf das Höhenniveau des ersten Passagierbodens führt.

Gemäß der Erfindung sind der zweite Passagierbereich mit einem zweiten Passagierboden, der dritte Passagierbereich mit einem dritten Passagierboden und der vierte Passagierbereich mit einem vierten Passagierboden versehen. Dabei ist der vierte Passagierboden in Vertikalrichtung niedriger als der zweite Passagierboden und/oder als der dritte Passagierboden angeordnet. Der vierte Passagierboden liegt somit auf einem niedrigeren Höhenniveau als der zweite und/oder dritte Passagierboden. Auch diese Maßnahme trägt dazu bei, dass der Bauraum des Wagenkastens in Querschnittsrichtung besonders effizient genutzt werden kann. Insbesondere wird somit ermöglicht, dass eine minimale Höhe des vierten Passagierbereichs von 1950 mm bei gleichzeitiger Anordnung von Versorgungseinrichtungen in einem Bauraum in einem mittigen Bereich der Decke über dem vierten Passagierbereich bereitgestellt werden kann. Weiterhin ist der vierte Passagierbereich so gestaltet, dass dieser bezüglich der Querrichtung einen mittleren Bereich mit vierten Mindestabmessungen aufweist. Diese vierten Mindestabmessungen entsprechen den TSI-Vorschriften (Technische Spezifikationen für die Interoperabilität für Interoperabilität im Schienenverkehr der Europäischen Union).

Gemäß der Erfindung beträgt ein zweiter Vertikalabstand zwischen dem zweiten Passagierboden und dem vierten Passagierboden und/oder ein dritter Vertikalabstand zwischen dem dritten Passagierboden und dem vierten Passagierboden zwischen 50 und 200 mm, vorzugsweise zwischen 80 und 150 mm, insbesondere 107 mm.

In Erweiterung dieses Grundprinzips wird erfindungsgemäß vorgeschlagen, einen Übergang zwischen dem Einstiegsboden und dem ersten Passagierboden stufenlos auszubilden. Auf diese Weise kann der erste Passagierbereich besonders einfach vom Einstiegsbereich erreicht werden, wobei diese Erleichterung beispielsweise Menschen mit Gehbehinderung zu Gute kommt und/oder schweres, rollbares Gepäck besonders gut in den ersten Passagierbereich transportiert werden kann.

Gemäß einer Ausgestaltung der genannten Erweiterung ist zwischen dem Einstiegsboden und dem ersten Passagierboden eine Rampe vorgesehen, mittels welcher das unterschiedliche Höhenniveau zwischen Einstiegsboden und Passagierboden stufenlos überwunden werden kann. Beispielsweise kann diese Rampe gegenüber einer Horizontalen unter einem ersten Winkel von weniger als 10°, insbesondere 8,5° geneigt sein.

Gemäß einer alternativen Erweiterung dieses Grundprinzips wird angeführt, eine Stufe an einem Übergang zwischen dem Einstiegsboden und dem ersten Passagierboden vorzusehen. Dadurch kann der Übergang im Wesentlichen mit horizontal verlaufenden Flächen ausgebildet werden.

Einer weiteren Ausgestaltung folgend ist/sind ein Übergang/Übergänge zwischen dem zweiten Passagierboden und dem vierten Passagierboden und/oder zwischen dem dritten Passagierboden und dem vierten Passagierboden mit einer zweiten und/oder mit einer dritten Rampe ausgestattet, sodass ein zwischen diesen Passagierböden vorhandener Höhenunterschied stufenlos überwindbar ist. Vorzugsweise ist/sind die zweite und/oder dritte Rampe gegenüber der Horizontalen mit einem zweiten Winkel von weniger als 10°, insbesondere weniger als 8,5°, bevorzugt um 7° geneigt. Das Vorhandensein der Rampe/n am Übergang zwischen dem vierten Passagierbereich zum zweiten und/oder dritten Passagierbereich ist besonders vorteilhaft für die Raumgestaltung des Wagenkastens. Denn auf diese Weise wird verhindert, dass ein Passagier beim Durchschreiten dieser Übergänge einen abrupten Höhenunterschied vollzöge, was unter Umständen zu einer Kollision des Kopfes des Passagiers mit einem Teil der Decke der Oberetage führen könnte. Der stufenlose Übergang in der Oberetage reduziert somit das Verletzungsrisiko für Passagiere.

Im Sinne einer weiteren Ausführungsform wird offenbart, dass der Einstiegsboden des Einstiegsbereichs auf einem niedrigeren Höhenniveau als die Einstiegskante angeordnet ist. Insbesondere beschränkt sich dabei der Einstiegsboden auf einen mittigen Bodenabschnitt des Einstiegsbereichs. Gemäß einer speziellen Ausgestaltung ist eine Schräge zwischen der Einstiegskante und dem dazu niedrigeren Einstiegsboden vorgesehen, um einen stufenlosen Übergang von der Einstiegskante an der Türvorrichtung zum Einstiegsboden gewährleisten zu können.

Die oben beschriebenen Maßnahmen zur Ausbildung von stufenlosen Übergängen bzw. einer stufenlosen Schräge in der Unteretage bedingen einen guten barrierefreien Zugang zur Unteretage, sodass Rollstühle, Koffer, Fahrräder, etc. besonders einfach in den ersten Passagierbereich gelangen können.

Gemäß einer weiteren Ausführungsform kann der zweite und/oder dritte Passagierbereich so ausgebildet sein, dass in einem Bereich zwischen einer lateralen Wandung des Wagenkastens und den Sitzvorrichtungen Bauraum für Versorgungseinrichtungen vorgesehen ist. Das bedeutet, dieser Bauraum ist derart gestaltet, dass darin Kabel, Klimatisierungsschächte, Schläuche, Funktionskomponenten oder weitere Einrichtungen zum Betrieb des Personentransportfahrzeugs angeordnet werden können.

Zusätzlich zu der voranstehenden Ausführungsform können gemäß einer weiteren Ausgestaltung der Wagenkasten und der Innenausbau des Wagenkastens im Bereich des zweiten und/oder des dritten Passagierbereichs derart erfolgen, dass in einem mittigen Bereich der Decke des zweiten und/oder dritten Passagierbereichs kein relevanter Bauraum für Versorgungseinrichtungen, zum Beispiel für Klimakanäle, vorhanden ist. Somit wird der gesamte Querschnitt, insbesondere die Höhe, des Wagenkastens zur effizienten Nutzung zum Personentransport ausgenutzt. Dies ist insbesondere vorteilhaft, wenn der zweite Passagierboden und/oder der dritte Passagierboden auf einem höheren Niveau als der vierte Passagierboden angesiedelt ist/sind. Der mittige Abschnitt des zweiten und/oder des dritten Passagierbereichs entspricht somit auch den TSI-Anforderungen.

Zusätzlich oder alternativ können Wagenkasten und Innenausbau im Bereich des vierten Passagierbereichs so gewählt sein, dass in einem mittigen Bereich der Decke des vierten Passagierbereichs Bauraum für Versorgungseinrichtungen vorhanden ist. Im Zusammenspiel mit der zuvor genannten Ausgestaltung können Versorgungseinrichtungen im Bereich des zweiten und dritten Passagierbereichs lateral an einem Wandbereich des Wagenkastens vorgesehen werden, welche dann beim Übergang in den vierten Passagierbereich mittig an die Decke übergeführt werden. Dies ist insbesondere erstrebenswert, wenn im vierten Passagierbereich seitliche Gepäcksablagen im Deckenbereich vorgesehen sind.

Gemäß einer Ausführungsform ist der Wagenkasten im Bereich des Einstiegsbereich so konstruiert, dass ein seitlicher Türbereich - also ein lateraler Abschnitt des Einstiegsbereich in unmittelbarer Umgebung der Türvorrichtung - hinsichtlich einer vertikalen Ausprägung höher ausgebildet ist als ein mittiger Mittelbereich des Einstiegsbereichs - also ein mittiger Abschnitt des Einstiegsbereichs über dem mittigen Einstiegsboden. Dies kann beispielsweise dadurch erreicht werden, indem der dritte und/oder vierte Passagierboden eine im Querschnitt nach unten gekröpfte Tragstruktur aufweist. Somit kann die Verletzungsgefahr für größere Passagiere verringert werden, welche gegebenenfalls schwungvoll von einem höher als die Einstiegskante liegenden Bahnsteig in das Personentransportfahrzeug durch die Türvorrichtung einsteigen.

Gemäß einer weiteren Ausführungsform sind die Türvorrichtungen und/oder die Einstiegsbereiche zum Ein- und Aussteigen in das Personentransportfahrzeug nicht über einer Achse und/oder einem Drehgestell angeordnet. Mit anderen Worten, das Höhenniveau der Einstiegskante und/oder des Einstiegsbodens liegt niedriger als eine in Vertikalrichtung obere Kante eines an der Achse geführten Rades. Klären sei hinzugefügt, dass in einem Bereich über eine Achse oder über einem Drehgestell durchaus Türvorrichtungen vorgesehen sein können, wobei diese Türvorrichtungen dazu ausschließlich dazu geeignet sind, um in ein weiteres, sich an das Personentransportfahrzeug anschließendes Personentransportfahrzeug zu gelangen.

Durch Ausbildung des Personentransportfahrzeugs nach einem oder mehreren der beschriebenen Ausführungsformen und/oder Ausgestaltungen wird sichergestellt, dass die Einstiegsbereiche erste Mindestabmessungen, der zweite, dritte und vierte Passagierbereich jeweils zweite Mindestabmessungen, dritte Mindestabmessungen und vierte Mindestabmessungen aufweist, wobei sämtliche Mindestabmessungen den Vorschriften nach den Technische Spezifikationen für die Interoperabilität (TSI) im Schienenverkehr der Europäischen Union entsprechen. Dadurch wird gewährleistet, dass einem durchschnittlich gewachsenen Menschen ein ausreichender Bewegungsraum in den Einstiegsbereichen, den Gangbereichen des zweiten, des dritten und des vierten Passagierbereichs zur Verfügung gestellt wird.

Weiterhin wird offenbart, dass der Einstiegsbereich in Wirknähe zur Türvorrichtung eine nach unten führende Trittstufe und/oder ein Schiebetritt aufweist. Der Schiebetritte kann dabei zum einen dazu dienen, einen möglicherweise vorhandenen Spalt zwischen Bahnsteig und Fahrzeug zu überbrücken, und/oder zum anderen derart ausgebildet sein, dass ein Rollstuhl im Wesentlichen ohne externes Anheben von einer Bahnsteigkante in das Personentransportfahrzeug bewegbar ist.

Weiterhin ist eine Anordnung einer Toilette in der Unteretage vorteilhaft, insbesondere deren in der Unteretage vorteilhaft, insbesondere eine Palette mit einer behindertengerechten Ausprägung. Auf diese Weise wird sichergestellt, dass - im Gegensatz zu einer Anordnung einer Toilette in der Oberetage - jeder Passagier unabhängig von seinen körperlichen Fähigkeiten die Toilette erreichen kann.

Besonders vorteilhaft zeigt sich die Ausprägung einer oder mehrerer Ausführungsformen des beschriebenen Personentransportfahrzeugs als Schienenfahrzeug, insbesondere als Waggon und/oder Triebwagen.

Die voranstehenden beschriebenen Ausführungsformen können beliebig, jedoch in sinnhafter Weise miteinander kombiniert werden.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen entsprechend ähnliche Teile.
Fig. 1 zeigt eine seitliche Ansicht eines Schienenfahrzeugs,
Fig. 2 einen horizontalen Schnitt durch die Unteretage des Schienenfahrzeugs gemäß Fig. 1,
Fig. 3 einen horizontalen Schnitt durch die Oberetage des Schienenfahrzeugs gemäß Fig. 1,
Fig. 4 einen Ausschnitt in Seitenansicht mit Durchbrüchen auf die Türvorrichtung des Schienenfahrzeugs gemäß Fig. 1,
Fig. 5 einen Querschnitt durch das Schienenfahrzeug nach Fig. 1 gemäß A-A, und
Fig. 6 einen Querschnitt durch das Schienenfahrzeug nach Fig. 1 gemäß B-B.

### Ausführungsbeispiele

Das in Fig. 1 gezeigte Personentransportfahrzeug ist gemäß einer Ausführungsform als Schienenfahrzeug 1 ausgeführt und in einer seitlichen Ansicht dargestellt.

Die Figuren 2 bis 6 geben weitere Ansichten auf das Ausführungsbeispiel des Personentransportfahrzeugs wieder. Dabei wird anhand der Figuren 1 bis 3 die grundsätzliche Aufteilung des Schienenfahrzeugs 1 verdeutlicht.

Wie in Fig. 1 gezeigt, setzt sich das Schienenfahrzeug 1 unter anderem aus zwei Drehgestellen 68 und einem darauf gelagerten Wagenkasten 3 zusammen, wobei die Drehgestelle 68 jeweils zwei Achsen 2 aufweisen. Die Achsen 2 umfassen wiederum zwei Räder, worüber das Schienenfahrzeug 1 auf Schienen 65 geführt wird.

Hinsichtlich des Schienenfahrzeugs 1 werden eine Querrichtung 60, eine Längsrichtung 59 und eine Vertikalrichtung 62 definiert, wobei die im Folgenden verwendeten Angaben wie "vertikal", "quer", "seitlich", "höher" und "niedriger" bezüglich dieser Richtungsangaben zu interpretieren sind.

Der Wagenkasten 3 des Schienenfahrzeugs 1 lässt sich in zwei einstöckige Wagenabschnitte 4 und einen doppelstöckigen Wagenabschnitt 5 untergliedern, wobei die Drehgestelle 68 unter den einstöckigen Wagenabschnitten 4 angesiedelt sind. Der doppelstöckige Wagenabschnitt 5 überragt die obere Kante der Räder des Drehgestell 68 in Vertikalrichtung 62 nach unten.

Der doppelstöckige Wagenabschnitt 5 hat eine Unteretage 6 und eine Oberetage 7, wobei sich die Unteretage 6 in zwei Einstiegsbereiche 50 und in einen in Längsrichtung 59 zwischen den Einstiegsbereichen 50 liegenden ersten Passagierbereich 10 aufteilt (siehe auch Fig. 2), und wobei sich die Oberetage 7 in einen zweiten Passagierbereich 20, einen dritten Passagierbereichs 30 und in einen vierten Passagierbereich 40 aufgegliedert. Wie auch in Fig. 3 zu erkennen, liegt der vierte Passagierbereich 40 in Längsrichtung 59 zwischen dem zweiten Passagierbereich 20 und im dritten Passagierbereichs 30.

Die einstöckigen Wagenabschnitte 4 weisen jeweils einen Durchgang 63 auf, worüber ein Passagier von einem Schienenfahrzeugwagen 1 in einen weiteren, daran angrenzenden Schienenfahrzeugwagen gelangen können. Ein seitlicher Ausstieg aus dem Schienenfahrzeugwagen - zum Beispiel auf einen Bahnsteig - ist über den Durchgang 63 nicht möglich. Weiterhin ist eine Treppeneinrichtung 15 vorgesehen, welche eine Zugangsverbindung vom Einstiegsbereich 50 zum einstöckigen Wagenabschnitte 4 und zur Oberetage 7 bewirkt.

Der Einstiegsbereich 50 umfasst eine Türvorrichtung 54, vorzugsweise ausgebildet als Schiebetür, worüber ein Ein- und Aussteigen in das Schienenfahrzeug 1 ermöglicht wird. Anhand Fig. 5 wird die detaillierte Ausprägung des Einstiegsbereichs 50 deutlich. Der Einstiegsbereich 50 weist weiterhin in einem lateralen Türbereich 56 eine Einstiegskante 55 auf, wobei der Wagenkasten 3 und der Einstiegsbereich 50 so ausgebildet sind, dass das Höhenniveau in Vertikalrichtung 62 der Einstiegskante 55 in etwa dem Höhenniveau eines Bahnsteiges 62 entspricht. Dazu ist der Wagenkasten - gegebenenfalls im Zusammenspiel mit einer Position der Achsen 2 und der Räder - so ausgeführt es, dass ein Bodenabstand 53 in Vertikalrichtung 62 zwischen einer lateralen Einstiegskante 55 der Türvorrichtung 54 und einer Schienenoberkante 65 zwischen 720 und 780 mm, besonders bevorzugt 760 mm beträgt.

Ein Einstiegsboden 51 des Einstiegsbereichs 50 weist ein niedrigeres Höhenniveau als die Einstiegskante 55 auf, wobei zwischen Einstiegsboden 51 und Einstiegskante 55 eine Schräge 52 angeordnet ist.

Weiterhin kann unter dem Boden des Einstiegsbereichs 50 ein ausfahrbarer Schiebetritt 58 zur Überbrückung eines Spaltes zwischen Schienenfahrzeug 1 und der Bahnsteigkante 62 vorgesehen sein.

In Fig. 5 ist weiterhin der dritte Passagierbereich 30 mit einem dritten Passagierboden 31 im Querschnitt gezeigt, wobei der dritte Passagierboden 31 im Querschnitt eine gekröpfte Tragstruktur 32 innehat. Dadurch ist die effektive Höhe im lateralen Türbereich 56 des Einstiegsbereichs 50 größer als die effektive Höhe in einem Mittelbereich 57 des Einstiegsbereichs 50. Der Mittelbereich 57 ist mit ersten Mindestabmessungen 67 ausgebildet, sodass eine ausreichende Höhe für einen Großteil von Passagieren gewährleistet ist und den TSI-Anforderungen entspricht.

Der nicht dargestellte zweite Passagierbereich 20 entspricht im Wesentlichen dem in Fig. 5 dargestellten dritten Passagierbereich 30. Aus Fig. 5 wird erkennbar, dass die Sitzvorrichtungen 25 als Längssitze ausgebildet sind, sodass darauf ein Passagier quer zur Längsrichtung 59 säße. Hinter den Sitzvorrichtungen 25 - zwischen einer Rückenlehne und einer Wandung 28 des Wagenkastens 3 ist im zweiten und/oder dritten Passagierbereich 20/30 ein sich in Längsrichtung 59 erstreckender Bauraum 26 zur Aufnahme von Fahrzeugkomponenten, zum Beispiel Klimakanäle, Kabelstränge, etc., vorgesehen. Zudem ist unter dem Bauraum 26 ein Antrieb 66 zum automatischen Betrieb der Türvorrichtung 54 vorgesehen.

Weiterhin wird in Fig. 5 die besondere und effiziente Nutzung des Querschnitts des zweistöckigen Wagenabschnitts 5 des Wagenkastens 3 erkennbar (Schnitt A-A aus Fig. 1). Indem an einem mittleren Bereich der Decke des Wagenkastens 3 keine Platz konsumierenden Querschnitte vorhanden sind weist ein in Querrichtung 60 mittlerer Bereich des zweiten und/oder dritten Passagierbereichs 20/30 im Querschnitt zweite/dritte, TSI-entsprechende Mindestabmessungen 27/37 auf. D.h., ein in Querrichtung 60 mittlerer Bereich der Decke des Wagenkastens 3 ist so dünn wie möglich gestaltet, beispielsweise weist dieser ausschließlich tragende Strukturen zum Aufnehmen der Fahrzeuglasten, Isolierungs-, Verkleidungselemente, gegebenenfalls Beleuchtungselemente und möglicherweise dünne Kabel auf. Weiterhin kann Bauraum 29 im Wesentlichen direkt vertikal über den Sitzvorrichtungen 25 vorgesehen sein.

Fig. 6 beschreibt den Aufbau des doppelstöckigen Wagenabschnitts 5 des Wagenkastens 3 gemäß der Schnittlinie B-B aus Fig. 1. In der Unteretage 6 ist der erste Passagierbereich 10 aufweisend einen ersten Passagierboden 11 mit darauf angeordneten, als Quersitze 16 ausgebildete Sitzvorrichtungen angesiedelt. Der erste Passagierboden 11 liegt niedriger als der Einstiegsboden 31, wobei zwischen beiden Böden ein erster Vertikalabstand 13 in Vertikalrichtung 62 vorhanden ist, welcher beispielsweise 123 oder 147 mm beträgt (siehe Fig. 5 und Fig. 6). Dieser erster Vertikalabstand 13 kann beispielsweise durch eine Rampe 12 überwunden werden (siehe Fig. 4), wobei die Rampe 12 gemäß einem ersten Winkel 14 gegenüber einer Horizontalen 61 geneigt ist, und der erste Winkel 14 insbesondere weniger als 10°, insbesondere weniger als 8,5° geneigt ist.

Im Bereich einer Decke des ersten Passagierbereichs 10 können Vorrichtungen 18 zur Gepäckablage angeordnet sein.

Weiterhin ist ein vierter Passagierboden 41 des vierten Passagierbereichs 40 in Vertikalrichtung 62 mit einem zweiten Vertikalabstand 23 von einem Dritten Passagierboden 31 des dritten Passagierbereichs 30 beabstandet, wobei dieser zweite Vertikalabstand 23 insbesondere 107 mm betragen kann (siehe Fig. 5 und Fig. 6). Der vierte Passagierboden 41 liegt auf einem niedrigeren Höhenniveau als der zweite Passagierboden 21 des zweiten Passagierbereichs 20 und/oder der dritte Passagierboden 31 des dritten Passagierbereichs 30.

Zwischen diesen Passagierbereichen sind folglich Rampen 22 vorgesehen, sodass der beschriebene Höhenunterschied stufenlos überwunden werden kann. Vorzugsweise ist/sind die zweite und/oder dritte Rampe 22 gegenüber der Horizontalen 61 mit einem zweiten Winkel 24 von weniger als 10°, bevorzugt weniger als 7° geneigt.

In kontextueller Anlehnung an das Voranstehende -jedoch ohne zwingende Übernahme der Details der beschriebenen Ausgestaltungen - wird festgehalten, dass somit der Einstiegsboden 51 und der zweite bzw. dritte Passagierboden 20 bzw. 30 jeweils in Vertikalrichtung 62 über dem ersten Passagierboden 11 und dem vierten Passagierboden 41 liegen.

Insbesondere ist anhand Fig. 1 zu erkennen, dass die Gesamtheit der Böden in Längsrichtung 59, d.h. die Einstiegsböden 51 mit dem ersten Passagierboden 11, und weiter der dritte und vierte Passagierboden 21 und 31 mit dem vierten Passagierboden 41 eine schwach ausgeprägte U- oder V-Form aufweisen, und der erste Passagierbereich 10 bzw. der vierte Passagierbereich 40 gegenüber den Einstiegsböden 51 bzw. dem zweiten und dritten Passagierboden 21 und 31 abgesenkt sind.

Weiterhin ist in Fig. 6 und Fig. 3 zu erkennen, dass der vierte Passagierbereich 40 Quersitze 43 aufweist, und an einer Unterseite der Decke des Wagenkastens 3 Bauraum 44 für Versorgungsleitungen, Klimaschächte oder sonstigen Komponente vorgesehen ist. Aufgrund der Anordnung des Bauraums 44 können im vierten Passagierbereich 40 Gepäcksablagen 48 über den Quersitze 43 angeordnet sein.

Weiterhin ist der vierte Passagierbereich 40 und der vierte Passagierboden 41 derart ausgebildet das, ein Gangbereich zwischen den Quersitzen 43 vierte, TSIentsprechenden Mindestabmessungen 47 aufweist.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen. Die nachfolgenden Ansprüche stellen einen ersten, nicht bindenden Versuch dar, die Erfindung allgemein zu definieren.

### Bezugszeichenliste

- 1: Schienenfahrzeug
- 2: Achse
- 3: Wagenkasten
- 4: einstöckiger Wagenabschnitt
- 5: doppelstöckiger Wagenabschnitt
- 6: Unteretage
- 7: Oberetage
- 8: Deckenmittelbereich
- 9: Deckenseitenbereich
- 10: erster Passagierbereichs
- 11: erster Passagierboden
- 12: erste Rampe
- 13: erster Vertikalabstand
- 14: erster Winkel
- 15: Treppeneinrichtung
- 16: Quersitze
- 18: Gepäckablage
- 20: zweiter Passagierbereich
- 21: zweiter Passagierboden
- 22: zweite Rampe
- 23: zweiter Vertikalabstand
- 24: zweiter Winkel
- 25: Sitzvorrichtung
- 26: Bauraum (Wandung-Sitzvorrichtung)
- 27: zweite Mindestabmessungen
- 28: Wandung
- 29: Bauraum (über Kopf)
- 30: dritter Passagierbereich
- 31: dritter Passagierboden
- 32: gekröpfte Tragstruktur
- 33: dritter Vertikalabstand
- 37: dritte Mindestabmessungen
- 40: vierter Passagierbereich
- 41: vierter Passagierboden
- 43: Quersitze
- 44: Bauraum
- 47: vierte Mindestabmessungen
- 48: Gepäckablage
- 50: Einstiegsbereich
- 51: Einstiegsboden des Einstiegsbereichs
- 52: Schräge
- 53: Bodenabstand
- 54: Türvorrichtung
- 55: Einstiegskante
- 56: lateraler Türbereich
- 57: Mittelbereich des Einstiegsbereichs
- 58: Schiebetritt
- 59: Längsrichtung
- 60: Querrichtung
- 61: Horizontale
- 62: Vertikalrichtung
- 63: Durchgang
- 64: Bahnsteigkante
- 65: Schienenoberkante
- 66: Antrieb
- 67: erste Mindestabmessungen
- 68: Drehgestell

## Patentansprüche

1. Personentransportfahrzeug mit einem auf mindestens zwei Achsen (2) gelagerten Wagenkasten (3),
- wobei der Wagenkasten (3) zwei über den Achsen (2) angeordnete, einstöckige Wagenabschnitte (4) und einen in einer Längsrichtung (59) dazwischen angeordneten doppelstöckigen Wagenabschnitt (5) mit einer Unteretage (6) und einer Oberetage (7) aufweist,
- wobei die Unteretage (6) zwei Einstiegsbereiche (50) und einen in Längsrichtung (59) dazwischen angeordneten ersten Passagierbereich (10) aufweist,
- sodass die Einstiegsbereiche (50) durch den ersten Passagierbereich (10) in Längsrichtung (59) voneinander beabstandet sind und jeweils mindestens eine Türvorrichtung (54) zum seitlichen Einsteigen in das Personentransportfahrzeug aufweisen,
- wobei die Oberetage (7) einen zweiten, einen dritten und einen vierten Passagierbereich (20, 30, 40) aufweist, wobei der zweite und dritte Passagierbereich (20, 30) im Wesentlichen jeweils in Vertikalrichtung (62) über einem Einstiegsbereich (50) angeordnet sind, und der vierte Passagierbereich (40) in Längsrichtung (59) zwischen dem zweiten und dritten Passagierbereich (20, 30) vorgesehen ist,
- wobei ein erster Passagierboden (11) des ersten Passagierbereichs (10) in Vertikalrichtung (62) niedriger als ein Einstiegsboden (51) des Einstiegsbereichs (50) verläuft, und ein erster Vertikalabstand (13) zwischen dem Einstiegsboden (51) und dem ersten Passagierboden (11) zwischen 100 und 250 mm beträgt,
- wobei der Wagenkasten (3) so gestaltet ist, dass ein Bodenabstand (53) in einer Vertikalrichtung (62) zwischen einer lateralen Einstiegskante (55) der Türvorrichtung (54) und einer Schienenoberkante (65) zwischen 720 und 780 mm beträgt,
- wobei ein vierter Passagierboden (41) des vierten Passagierbereichs (40) in Vertikalrichtung (62) niedriger als ein zweiter Passagierboden (21) des zweiten Passagierbereichs und/oder niedriger als ein dritter Passagierboden (31) des dritten Passagierbereichs (30) verläuft,
- wobei ein zweiter Vertikalabstand (23) zwischen dem zweiten Passagierboden (21) und dem vierten Passagierboden (41) und/oder ein dritter Vertikalabstand (33) zwischen dem dritten Passagierboden (31) und dem vierten Passagierboden (41) zwischen 50 und 200 mm beträgt.

2. Personentransportfahrzeug nach Anspruch 1, wobei der Wagenkasten (3) so gestaltet ist, dass der Bodenabstand (53) in einer Vertikalrichtung (62) zwischen der lateralen Einstiegskante (55) der Türvorrichtung (54) und der Schienenoberkante (65) 760 mm beträgt.

3. Personentransportfahrzeug nach Anspruch 1 oder 2, wobei der erste Vertikalabstand (13) zwischen dem Einstiegsboden (51) und dem ersten Passagierboden (11) zwischen 100 und 170 mm, insbesondere 123 oder 147 mm, beträgt.

4. Personentransportfahrzeug nach einem der voranstehenden Ansprüche, wobei der zweite Vertikalabstand (23) zwischen dem zweiten Passagierboden (21) und dem vierten Passagierboden (41) und/oder der dritte Vertikalabstand (33) zwischen dem dritten Passagierboden (31) und dem vierten Passagierboden (41) zwischen 80 und 150 mm, insbesondere 107 mm beträgt.

5. Personentransportfahrzeug nach Anspruch 3 und/oder Anspruch 4,
- wobei ein Übergang zwischen dem Einstiegsboden (51) und dem ersten Passagierboden (11) stufenlos ausgebildet ist, insbesondere eine erste Rampe (12) zwischen dem Einstiegsboden (51) und dem ersten Passagierboden (11) vorgesehen ist, und insbesondere die erste Rampe (12) mit einem ersten Winkel (14) von weniger als 10°, insbesondere 8,5° gegenüber einer Horizontalen (61) geneigt ist, und/oder
- wobei ein Übergang zwischen dem zweiten Passagierboden (21) und dem vierten Passagierboden (41) als zweite Rampe (22) und/oder ein Übergang zwischen dem dritten Passagierboden (31) und dem vierten Passagierboden (41) als dritte Rampe (32) ausgebildet ist/sind, insbesondere wobei die zweite und/oder dritte Rampe (22, 32) gegenüber einer Horizontalen (61) mit einem zweiten Winkel (24) von weniger als 10°, insbesondere weniger als 8,5°,bevorzugt um 7° geneigt ist/sind.

6. Personentransportfahrzeug nach einem der voranstehenden Ansprüche 3 bis 5, wobei der Einstiegsboden (51) niedriger als die Einstiegskante (55) verläuft, und wobei insbesondere ein Übergang zwischen dem Einstiegsboden (51) und der Einstiegskante (55) als Schräge (52) ausgebildet ist.

7. Personentransportfahrzeug nach einem der voranstehenden Ansprüche, wobei der zweite und/oder der dritte Passagierbereich (20, 30) jeweils Sitzvorrichtungen (25) für mindestens fünf Personen, insbesondere für acht Personen, aufweisen.

8. Personentransportfahrzeug nach Anspruch 7, wobei die Sitzvorrichtungen (25) derart angeordnet sind, dass eine Sitzrichtung zumindest einer Sitzvorrichtung (25) im Wesentlichen in einer Querrichtung (60) ausgerichtet ist.

9. Personentransportfahrzeug nach Anspruch 8, wobei im zweiten und/oder dritten Passagierbereich (20, 30) Bauraum (26) für Versorgungseinrichtungen in einem Bereich zwischen einer lateralen Wandung (28) des Wagenkastens (3) und den Sitzvorrichtungen (25) vorgesehen ist.

10. Personentransportfahrzeug nach einem der Ansprüche 7 bis 9, wobei der Wagenkasten (3) im Bereich des Einstiegsbereichs (50) derart ausgebildet ist, dass ein lateraler Türbereich (56) des Einstiegsbereichs (50) höher ist als ein mittiger Mittelbereich (57) des Einstiegsbereichs (50), insbesondere indem der dritte und/oder vierte Passagierboden (31, 41) eine im Querschnitt nach unten gekröpfte Tragstruktur (32) aufweist.

11. Personentransportfahrzeug nach einem der voranstehenden Ansprüche, wobei im zweiten und/oder dritten Passagierbereich (20, 30) in einem mittigen Deckenmittelbereich (8) des Wagenkastens (3) im Wesentlichen kein Bauraum für Versorgungseinrichtungen vorgesehen ist, und wobei insbesondere der Wagenkasten (3) derart ausgebildet ist, dass in einem seitlichen, in einer Querrichtung (60) an den Deckenmittelbereich (8) anschließenden, Deckenseitenbereich (9) Bauraum (27) für Versorgungseinrichtungen vorgesehen ist.

12. Personentransportfahrzeug nach Anspruch 10 oder 11, wobei der Wagenkasten (3) derart ausgebildet ist, dass im vierten Passagierbereich (40) im Deckenmittelbereich (8) des Wagenkastens (3) Bauraum (44) für Versorgungseinrichtungen vorgesehen ist, und im Deckenseitenbereich (9) im Wesentlichen kein Bauraum für Versorgungseinrichtungen vorgesehen ist.

13. Personentransportfahrzeug nach einem der voranstehenden Ansprüche, wobei alle Türvorrichtungen (54) nicht über einem Drehgestell (2) angeordnet sind, und die einstöckigen Wagenabschnitte (4) keine Türvorrichtungen aufweisen.

14. Personentransportfahrzeug nach Anspruch 13, wobei der Einstiegsbereich (50) im Bereich der Türvorrichtung (54) eine nach unten führende Trittstufe und/oder einen Schiebetritt (58) aufweist, wobei der Schiebetritt (58) derart ausgebildet ist, dass ein Rollstuhl im Wesentlichen ohne externes Anheben von einer Bahnsteigkante (64) in das Personentransportfahrzeug bewegbar ist.

15. Personentransportfahrzeug nach einem der voranstehenden Ansprüche, ausgebildet als Schienenfahrzeug (1) aufweisend mindestens zwei Drehgestelle (68) mit mindestens einer Achse (2).

## Claims

1. Passenger transport vehicle with a car body (3) mounted on at least two axles (2),
- wherein the car body (3) comprises two single-deck car sections (4) arranged above the axles (2) and a double-deck car section (5) arranged between them in a longitudinal direction (59) with a lower deck (6) and an upper deck (7),
- wherein the lower deck (6) comprises two boarding areas (50) and a first passenger area (10) arranged between them in the longitudinal direction (59),
- such that the boarding areas (50) are spaced apart from one another in the longitudinal direction (59) by the first passenger area (10) and each comprise at least one door device (54) for lateral boarding in the passenger transport vehicle,
- wherein the upper deck (7) comprises a second, a third and a fourth passenger area (20, 30, 40), wherein the second and third passenger areas (20, 30) are each arranged substantially in the vertical direction (62) above one boarding area (50), and the fourth passenger area (40) is provided in the longitudinal direction (59) between the second and third passenger areas (20, 30),
- wherein a first passenger floor (11) of the first passenger area (10) extends lower in the vertical direction (62) than a boarding floor (51) of the boarding area (50), and a first vertical distance (13) between the boarding floor (51) and the first passenger floor (11) is between 100 and 250 mm,
- wherein the car body (3) is configured such that a ground distance (53) in a vertical direction (62) between a lateral boarding edge (55) of the door device (54) and an upper rail edge (65) is between 720 and 780 mm,
- wherein a fourth passenger floor (41) of the fourth passenger section (40) extends lower in the vertical direction (62) than a second passenger floor (21) of the second passenger section and/or lower than a third passenger floor (31) of the third passenger section (30),
- wherein a second vertical distance (23) between the second passenger floor (21) and the fourth passenger floor (41) and/or a third vertical distance (33) between the third passenger floor (31) and the fourth passenger floor (41) is between 50 and 200 mm.

2. Passenger transport vehicle of claim 1, wherein the car body (3) is configured such that the ground distance (53) in a vertical direction (62) between the lateral boarding edge (55) of the door device (54) and the upper rail edge (65) is 760 mm.

3. Passenger transport vehicle of claim 1 or 2, wherein the first vertical distance (13) between the boarding floor (51) and the first passenger floor (11) is between 100 and 170 mm, in particular 123 or 147 mm.

4. Passenger transport vehicle of one of the preceding claims, wherein the second vertical distance (23) between the second passenger floor (21) and the fourth passenger floor (41) and/or the third vertical distance (33) between the third passenger floor (31) and the fourth passenger floor (41) is between 80 and 150 mm, particularly 107 mm.

5. Passenger transport vehicle of claim 3 and/or claim 4,
- wherein a passage between the boarding floor (51) and the first passenger floor (11) is formed to be stepless, in particular a first ramp (12) is arranged between the boarding floor (51) and the first passenger floor (11), and in particular the first ramp (12) is inclined at a first angle (14) of less than 10°, in particular 8.5°, relative to a horizontal (61), and/or
- wherein a passage between the second passenger floor (21) and the fourth passenger floor (41) is formed as a second ramp (22) and/or a passage between the third passenger floor (31) and the fourth passenger floor (41) is formed as a third ramp (32), in particular wherein the second and/or third ramp (22, 32) is/are inclined relative to a horizontal (61) at a second angle (24) of less than 10°, in particular less than 8.5°, preferably by 7°.

6. Passenger transport vehicle of one of the preceding claims 3 to 5, wherein the boarding floor (51) extends lower than the boarding edge (55), and wherein in particular a passage between the boarding floor (51) and the boarding edge (55) is formed as a slope (52).

7. Passenger transport vehicle of one of the preceding claims, wherein the second and/or the third passenger area (20, 30) each comprise seating devices (25) for at least five persons, in particular for eight persons.

8. Passenger transport vehicle of claim 7, wherein the seating devices (25) are arranged such that a seating direction of at least one seating device (25) is orientated substantially in a transverse direction (60).

9. Passenger transport vehicle of claim 8, wherein in the second and/or third passenger area (20, 30) installation space (26) for supply devices is provided in a region between a lateral wall (28) of the car body (3) and the seating devices (25).

10. Passenger transport vehicle of one of claims 7 to 9, wherein the car body (3) is configured in the region of the boarding area (50) such that a lateral door region (56) of the boarding area (50) is higher than a central centre region (57) of the boarding area (50), in particular in that the third and/or fourth passenger floor (31, 41) comprises a supporting structure (32) which is cranked downwards in cross-section.

11. Passenger transport vehicle of one of the preceding claims, wherein in the second and/or third passenger area (20, 30) in a central ceiling centre area (8) of the car body (3) essentially no installation space for supply devices is provided, and wherein in particular the car body (3) is configured such that in a lateral ceiling side area (9) adjoining the ceiling centre area (8) in a transverse direction (60), installation space (27) for supply devices is provided.

12. Passenger transport vehicle of claim 10 or 11, wherein the car body (3) is configured such that in the fourth passenger area (40) in the ceiling centre area (8) of the car body (3) installation space (44) for supply devices is provided, and in the ceiling side area (9) essentially no installation space for supply devices is provided.

13. Passenger transport vehicle of one of the preceding claims, wherein all door devices (54) are not arranged above a bogie (2), and the single-deck car sections (4) comprise no door devices.

14. Passenger transport vehicle of claim 13, wherein the boarding area (50) in the region of the door device (54) comprises a step leading downwards and/or a sliding step (58), wherein the sliding step (58) is configured such that a wheelchair is movable from a platform edge (64) into the passenger transport vehicle essentially without external lifting.

15. Passenger transport vehicle of one of the preceding claims, configured as a rail vehicle (1) comprising at least two bogies (68) with at least one axle (2).

## Revendications

1. Véhicule de transport de personnes comportant une caisse de voiture (3) montée sur au moins deux essieux (2),
- dans lequel la caisse de voiture (3) présente deux sections de voiture à un étage (4) disposées au-dessus des essieux (2) et une section de voiture à deux étages (5) disposée entre celles-ci dans une direction longitudinale (59) et comportant un étage inférieur (6) et un étage supérieur (7),
- dans lequel l'étage inférieur (6) présente deux zones d'embarquement (50) et une première zone pour passagers (10) disposée entre celles-ci dans la direction longitudinale (59),
- de sorte que les zones d'embarquement (50) sont séparées l'une de l'autre dans la direction longitudinale (59) par la première zone pour passagers (10) et présentent respectivement au moins un dispositif formant porte (54) permettant l'embarquement latéral dans le véhicule de transport de personnes,
- dans lequel l'étage supérieur (7) présente une deuxième, une troisième et une quatrième zone pour passagers (20, 30, 40), dans lequel les deuxième et troisième zones pour passagers (20, 30) sont disposées sensiblement chacun dans la direction verticale (62) au-dessus d'une zone d'embarquement (50), et la quatrième zone pour passagers (40) est prévue dans la direction longitudinale (59) entre les deuxième et troisième zones pour passagers (20, 30),
- dans lequel un premier plancher pour passagers (11) de la première zone pour passagers (10) s'étend, dans la direction verticale (62), plus bas qu'un plancher d'embarquement (51) de la zone d'embarquement (50), et une première distance verticale (13) entre le plancher d'embarquement (51) et le premier plancher pour passagers (11) est comprise entre 100 et 250 mm,
- dans lequel la caisse de voiture (3) est conçue de sorte qu'une distance par rapport au sol (53) dans une direction verticale (62) entre un bord d'embarquement (55) latéral du dispositif formant porte (54) et un bord supérieur de rail (65) est comprise entre 720 et 780 mm,
- dans lequel un quatrième plancher pour passagers (41) de la quatrième zone pour passagers (40) s'étend, dans la direction verticale (62), plus bas qu'un deuxième plancher pour passagers (21) de la deuxième zone pour passagers et/ou plus bas qu'un troisième plancher pour passagers (31) de la troisième zone pour passagers (30),
- dans lequel une deuxième distance verticale (23) entre le deuxième plancher pour passagers (21) et le quatrième plancher pour passagers (41) et/ou une troisième distance verticale (33) entre le troisième plancher pour passagers (31) et le quatrième plancher pour passagers (41) sont comprises entre 50 et 200 mm.

2. Véhicule de transport de personnes selon la revendication 1, dans lequel la caisse de voiture (3) est conçue de sorte que la distance par rapport au sol (53) dans une direction verticale (62) entre le bord d'embarquement (55) latéral du dispositif formant porte (54) et le bord supérieur de rail (65) est de 760 mm.

3. Véhicule de transport de personnes selon la revendication 1 ou 2, dans lequel la première distance verticale (13) entre le plancher d'embarquement (51) et le premier plancher pour passagers (11) est comprise entre 100 et 170 mm, en particulier est de 123 ou de 147 mm.

4. Véhicule de transport de personnes selon l'une des revendications précédentes, dans lequel la deuxième distance verticale (23) entre le deuxième plancher pour passagers (21) et le quatrième plancher pour passagers (41) et/ou la troisième distance verticale (33) entre le troisième plancher pour passagers (31) et le quatrième plancher pour passagers (41) sont comprises entre 80 et 150 mm, en particulier sont de 107 mm.

5. Véhicule de transport de personnes selon la revendication 3 et/ou la revendication 4,
- dans lequel une transition entre le plancher d'embarquement (51) et le premier plancher pour passagers (11) est réalisée sans marche, en particulier une première rampe (12) est prévue entre le plancher d'embarquement (51) et le premier plancher pour passagers (11), et en particulier la première rampe (12) est inclinée d'un premier angle (14) inférieur à 10°, en particulier de 8,5°, par rapport à une horizontale (61), et/ou
- dans lequel une transition entre le deuxième plancher pour passagers (21) et le quatrième plancher pour passagers (41) est réalisée sous forme de deuxième rampe (22) et/ou une transition entre le troisième plancher pour passagers (31) et le quatrième plancher pour passagers (41) est réalisée sous forme de troisième rampe (32), en particulier, dans lequel la deuxième et/ou la troisième rampe (22, 32) sont inclinées, par rapport à une horizontale (61), d'un second angle (24) inférieur à 10°, en particulier inférieur à 8,5°, de préférence de 7°.

6. Véhicule de transport de personnes selon l'une des revendications 3 à 5 précédentes, dans lequel le plancher d'embarquement (51) s'étend plus bas que le bord d'embarquement (55), et dans lequel, en particulier, une transition entre le plancher d'embarquement (51) et le bord d'embarquement (55) est réalisée sous forme de pente (52).

7. Véhicule de transport de personnes selon l'une des revendications précédentes, dans lequel la deuxième et/ou la troisième zone pour passagers (20, 30) présentent respectivement des dispositifs formant sièges (25) pour au moins cinq personnes, en particulier pour huit personnes.

8. Véhicule de transport de personnes selon la revendication 7, dans lequel les dispositifs formant sièges (25) sont disposés de telle sorte qu'une direction de siège d'au moins un dispositif formant siège (25) est orientée sensiblement dans une direction transversale (60).

9. Véhicule de transport de personnes selon la revendication 8, dans lequel un espace structural (26) destiné à des appareils d'alimentation est prévu dans la deuxième et/ou la troisième zone pour passagers (20, 30), dans une zone entre une paroi latérale (28) de la caisse de voiture (3) et les dispositifs formant sièges (25).

10. Véhicule de transport de personnes selon l'une des revendications 7 à 9, dans lequel la caisse de voiture (3) est réalisée, dans la zone de la zone d'embarquement (50), de telle sorte qu'une zone de porte latérale (56) de la zone d'embarquement (50) est plus haute qu'une zone centrale (57) au centre de la zone d'embarquement (50), en particulier par le fait que le troisième et/ou le quatrième plancher pour passagers (31, 41) présentent une structure porteuse (32) coudée vers le bas en section transversale.

11. Véhicule de transport de personnes selon l'une des revendications précédentes, dans lequel, dans la deuxième et/ou la troisième zone pour passagers (20, 30), sensiblement aucun espace structural destiné à des appareils d'alimentation n'est prévu dans une zone centrale de plafond (8) au centre de la caisse de voiture (3), et dans lequel, en particulier, la caisse de voiture (3) est réalisée de telle sorte que, dans une zone latérale de plafond (9) latérale se raccordant à la zone centrale de plafond (8) dans une direction transversale (60), un espace structural (27) destiné à des appareils d'alimentation est prévu.

12. Véhicule de transport de personnes selon la revendication 10 ou 11, dans lequel la caisse de voiture (3) est réalisée de telle sorte que, dans la quatrième zone pour passagers (40), un espace structural (44) destiné à des appareils d'alimentation est prévu dans la zone centrale de plafond (8) de la caisse de voiture (3), et, dans la zone latérale de plafond (9), sensiblement aucun espace structural destiné à des appareils d'alimentation n'est prévu.

13. Véhicule de transport de personnes selon l'une des revendications précédentes, dans lequel tous les dispositifs formant portes (54) ne sont pas disposés au-dessus d'un bogie (2), et les sections de voiture à un étage (4) ne présentent aucun dispositif formant porte.

14. Véhicule de transport de personnes selon la revendication 13, dans lequel la zone d'embarquement (50) présente, dans la zone du dispositif formant porte (54), une marche menant vers le bas et/ou un marchepied coulissant (58), dans lequel le marchepied coulissant (58) est réalisé de telle sorte qu'un fauteuil roulant peut être déplacé dans le véhicule de transport de personnes depuis un bord de quai (64) sensiblement sans soulèvement externe.

15. Véhicule de transport de personnes selon l'une des revendications précédentes, réalisé comme un véhicule ferroviaire (1) présentant au moins deux bogies (68) comportant au moins un essieu (2).
